# EUROPÄISCHE PATENTSCHRIFT

(11) **EP 0 223 902 B1**
(45) Veröffentlichungstag und Bekanntmachung des Hinweises auf die Patenterteilung: **25.07.1990**
(21) Anmeldenummer: 86105707.3
(22) Anmeldetag: 25.04.1986
(51) Int. Cl.: E04C 1/40, E04B 2/40

(54) **Bausatz, bestehend aus mindestens zwei übereinander anzuordnenden Mauersteinen**
Set of at least two superposable building bricks
Jeu d'éléments de construction résultant de la superposition d'au moins deux blocs

(30) Priorität: 28.10.1985 DE 8530514 U
(43) Veröffentlichungstag der Anmeldung: 03.06.1987
(73) Patentinhaber: KLB KLIMALEICHTBLOCK VERTRIEBS GMBH, D-5450 Neuwied 1 (DE)
(72) Erfinder: Hergott, Dieter H., D-5450 Neuwied 23 (DE)
(74) Vertreter: Grünecker, Kinkeldey, Stockmair & Schwanhäusser Anwaltssozietät

(56) Entgegenhaltungen:
- CH-A- 438 654
- DE-A- 2 739 017

## Beschreibung

Die vorliegende Erfindung bezieht sich auf einen Bausatz zum Herstellen einer Trockenmauer, bestehend aus mindestens zwei übereinander anzuordnenden Mauersteinen, wobei jeder Mauerstein mindestens eine Lagerfläche aufweist, die der Lagerfläche des jeweils anderen Mauersteins zugeordnet ist.

Solche Mauersteine bzw. Trockenmauem sind aus der DE-OS 27 39 017 bekannt. Dort sind in den Lagerflächen in Längsrichtung der Mauer verlaufenden Nuten ausgebildet, in welche jeweils zwei übereinanderliegende Mauersteine verbindende Streifen eingelegt sind. Damit von der Trockenmauer auch Schubkräfte aufgenommen werden können, dürfen die in die Nuten eingelegten Streifen praktisch kein Spiel aufweisen, was das Aufeinandersetzen der Mauersteine erschwert.

Der Erfindung liegt daher die Aufgabe zugrunde, einen Bausatz der eingangs erwähnten Art dahingehend zu vereinfachen, daß er unter Einsparung von Kosten einfacher zu handhaben ist.

Diese Aufgabe wird dadurch gelöst, daß die Lagerflächen zur Erzielung eines im wesentlichen flächigen Aufliegens eine plan ausgebildete, aber dennoch poröse und/oder teilweise weiche Oberfläche derart aufweisen, daß sich bei aufeinandergesetzten Mauersteinen jeweils hartes Steinmaterial einer Lagerfläche in den Poren und/oder weichen Stellen der jeweils anderen Lagerfläche formschlüssig verkrallt. Das vergleichweise härtere Steinmaterial kann sowohl durch Zuschlagkömer wie auch durch Bindemittel wie auch durch das Steinmaterial selbst (z. B. bei Gasbetonsteinen, porosierten Ziegeln etc.) gebildet sein.

Diese Lösung ist kostengünstig und erleichtert das Mauern von Wänden oder dergleichen im beachtlichen Maße. Die Mauersteine sind nun lediglich noch aufeinanderzusetzen, ohne daß zwischen die Lagerflächen Mörtel eingebracht werden muß. Das bedeutet eine große Zeitersparnis beim Mauem selbst, aber auch bei den Nebenarbeiten, da kein Mörtel angemischt und zur eigentlichen Arbeitsstelle gebracht werden muß.

An sich ist das Trockenmauem bereits seit Jahrtausenden bekannt. So wurden bereits bei den alten Ägyptern, aber auch bei den Römern monumentale Bauwerke lediglich durch Aufeinanderschichten von Natursteinen erbaut. Allerdings mußte das verwendete Steinmaterial zunächst an den Lagerflächen behauen werden, damit die einander zugeordneten Lagerflächen zweier Steine zusammenpaßten. Zudem wurden die Bauwerke durch mit Blei in Löchern ausgewählter Steine eingegossene Eisenklammern gesichert. Diese Art des Trockenmauerns eignet sich außerdem nur für bestimmte Bauwerke, da zwischen den aufeinandergesetzten Steinen lediglich ein Reibschluß besteht. Trockengemauerte Wände aus leichteren künstlich hergestellten Steinen weisen dann keine ausreichende Festigkeit gegenüber auf die Wand wirkenden Seitenkräften auf.

Bei der Erfindung dagegen sind die Lagerflächen der Mauersteine derart ausgebildet, daß selbst zwischen leichten, aufeinandergeschichteten Steinen eine formschlüssige Verbindung zustandekommt. Um dies zu erreichen, ist die Oberfläche der Lagerflächen ganz bewußt teilweise weich und porös ausgebildet. So können sich festere Bestandteile der jeweils anderen Lagerfläche in die Oberfläche eindrücken. Unter einem flächigen Aufliegen im Sinne der Erfindung ist zu verstehen, daß die einander zugeordneten Lagerflächen eine Vielzahl von Punktberührungen miteinander aufweisen, welche statistisch gleichmäßig verteilt jeweils über die gesamte Lagerfläche angeordnet sind. Bei den nach einer Ausführungsform der Erfindung hergerichteten Steinen aus Zuschlagmaterial verhält es sich so, daß die festeren, aber im Querschnitt kleineren zwischen den Zuschlagkömern befindlichen Bindemittelbestandteile des Mauersteins beim Aufeinandersetzen der Mauersteine in die Poren bzw. weichen Stellen der jeweils anderen Lagerfläche formschlüssig eingedrückt werden, so daß die Verbindung spielfrei ist. Wichtig ist daher hierbei, daß die planen Lagerflächen der Mauersteine eine porige Oberfläche aufweisen und/oder im Steinmaterial unterschiedlich hart ausgebildet sind.

Gemäß einer Weiterbildung der Erfindung können die Oberflächen der Lagerflächen teilweise weich und porös derart ausgebildet sein, daß beim Aufeinandersetzen der Mauersteine abgeriebenes Zuschlagmaterial in aufeinandergesetztem Zustand der Mauersteine in die Poren und/oder weichen Stellen der Lagerflächen eingedrückt ist und die Lagerfuge dichtet. Das abgelöste Zuschlagmaterial übt somit eine Doppelfunktion aus. Zum einem wird die formschlüssige Verbindung verstärkt, wodurch die Widerstandsfähigkeit einer erfindungsgemäßen Trockenmauer bezüglich etwaig auftretender Seitenkräfte weiter zunimmt, zum anderen wird durch das abgeriebene Zuschlagmaterial auch die Dichtwirkung der ineinander verkrallten Lagerflächen verstärkt. Ein besonderer Vorteil der erfindungsgemäßen Lagerflächen besteht eben darin, daß ein etwaiger Abrieb an den Lagerflächen überraschenderweise die Vermauerungseigenschaften der Mauersteine nicht verschlechtert. Zum Erzielen dieser erfindungsgemäßen Vorteile reicht es z.B. aus, daß lediglich die Lagerflächen aus dem bindemittelverbundenen, weichen, körnigen Zuschlagmaterial bestehen.

Entsprechend einer bevorzugten Ausführungsform können die Mauersteine jeweils aus bindemittelverbundenem, weichem, körnigem Zuschlagmaterial bestehen, das im Vergleich zum Bindemittelgerüst deutlich weicher ist und z.B. aus Naturbims, Hüttenbims, Gasbeton-Granulat oder ähnlichen Zuschlagsstoffen besteht.

Gemäß einer weiteren Ausführungsform ist jeweils mindestens eine Lagerfläche eines Mauersteines planbearbeitet ausgebildet. Auf diese Weise werden in der so bearbeiteten Lagerfläche die Anteile der weichen Stellen erhöht, während die Häufigkeit der Poren zurückgeht. Die Erhöhung der Anzahl der weichen Stellen beruht im wesentlichen darauf, daß die Zuschlagkörner nun teilweise aufgeschnitten an der Oberfläche der Lagerfläche liegen. Besonders vorteilhaft ist eine Trockenmauer, bei welcher eine, wie eben beschrieben, planbearbeitete Lagerfläche einer mehr porösen Lagerfläche zugeordnet ist. Dadurch wird die formschlüssige Verkrallung noch weiter verbessert, da die eine Lagerfläche mehr Festbestandteile und die andere mehr weiche Bestandteile aufweist. Gleichzeitig wird durch das Ineinanderdrücken der festen in die weichen Bestandteile die wirksame Tragfläche zwischen den beiden Lagerflächen vergrößert, so daß die Druckbeanspruchung der Lagerflächen abnimmt.

Vorteilhafterweise ist die Korngröße des Zuschlagmaterials kleiner als etwa 16 mm.

Obwohl das abgeriebene Zuschlagmaterial bereits eine gute Abdichtung der Lagerfuge bewirkt, können in Längsrichtung der Mauersteine in die Lagerflächen Schlitze derart eingelassen sein, daß ein als Feder ausgebildeter Streifen, welcher sich über die Länge mehrerer Mauersteine erstreckt, in miteinander fluchtende Schlitze einer oberen und einer unteren Lagerfläche von Mauersteinen einsetzbar ist.

Es ist vorteilhaft, wenn das Bindemittel aus Caiciumsilikathydraten, z. B. Zementstein besteht.

Im folgenden werden Ausführungsbeispiele der Erfindung anhand einer Zeichnung näher erläutert.

Es zeigen:
Figur 1 in einer Seitenansicht einen erfindungsgemäßen Bausatz mit im Verband trocken aufeinandergeschichteten Mauersteinen,
Figur 2 in einer perspektivischen Ansicht einen erfindungsgemäßen Mauerstein,
Figur 3 in einer vergrößerten Draufsicht eine Detailansicht 111 einer ersten Ausführungsform einer Lagerfläche des Mauersteines aus Figur 2,
Figur 4 in einer vergrößerten Draufsicht, ähnlich wie in Figur 3, eine zweite Ausführungsform einer erfindungsgemäßen Lagerfläche,
Figur 5 in einer vergrößerten Seitenansicht das Detail V aus der Figur 1 und
Figur 6 in einer vergrößerten Seitenansicht das Detail VI aus der Figur 1.

Wie aus der Figur 1 zu erkennen ist, umfaßt der Bausatz 1 mindestens zwei übereinander angeordnete Mauersteine 2. Zum besseren Verständnis sind in der Figur 1 mehr als zwei Mauersteine 2 dargestellt.

Bei dem hier dargestellten Ausführungsbeispiel bestehen die Mauersteine 2 jeweils aus bindemittelverbundenem, weichem, kömigem Bimsmaterial 11 (vergleiche Figur 2). Als Bindemittel wird Zementstein verwendet.

Die Mauersteine 2 weisen mit Abstand voneinander und planparallel zueinander angeordnete Lagerflächen 3 und 4 auf. Daneben umfaßt der Stein ebenfalls zueinander planparallele Seitenflächen 5 und 6 und Stoßflächen 7 und 8. Wie aus der Figur 1 zu ersehen ist, ist jeweils eine Lagerfläche 3 eines Mauersteins 2 einer Lagerfläche 4 des jeweils anderen Mauersteines 2 zugeordnet. Der Bausatz 1 ist als Trockenmauer ausgebildet. Um dies zu erreichen, sind die Lagerflächen. 3 und 4,wie aus der Figur 2 und insbesondere den Figuren 3 und 4 ersichtlich ist, plan ausgebildet, wobei aber dennoch die Oberfläche 9 bzw. 10 der Lagerflächen 3 und 4 porös und teilweise weich ausgebildet ist.

Wie aus den Figuren 5 und 6 ersichtlich ist, sind die aufeinandergesetzten Mauersteine 2 dadurch formschlüssig miteinander verkrallt, daß sich das jeweils kömige Bimsmaterial 11 einer Lagerfläche 3 bzw. 4 in Poren 12 oder weichen Stellen 13 der jeweils anderen Lagerfläche eindrückt.

Darüber hinaus ist zu erkennen, daß sich die durch das Bindemittel verfestigten Bimsränder in das weiche Zuschlagmaterial eindrücken und dadurch verkrallen.

Die Figur 3 zeigt in 5facher Vergrößerung die Oberfläche 9 einer Lagerfläche 3 gemäß der ersten Ausführungsform. Diese Oberfläche 9 wird dadurch erreicht, daß das bindemittelverbundene, weiche, kömige Bimsmaterial in einer Form vergossen aushärtet, ohne daß die dabei entstehende, plane Oberfläche 9 noch weiter bearbeitet wird. Es ist zu erkennen, daß das kömige Bimsmaterial 11 in der Lagerfläche 3 bis an die Oberfläche 9 heranreicht. Dabei verbleiben zwichen dem kömigen Bimsmaterial 11 Poren 12 und weiche Stellen 13, welche ebenfalls aus Bims ausgebildet sind, jedoch weniger mit Bindemittel bedeckt, so daß sie leichter eindrückbar sind.

In dem Ausschnitt in Figur 5 sind zwei aufeinandergelegte Mauersteine 2 dargestellt, deren einander zugewandten Lagerflächen 3 und 4 mit einer Oberfläche 9 ausgebildet sind, wie sie in der Figur 3 dargestellt ist. Es ist deutlich zu erkennen, daß sich das körnige Bimsmaterial 14 in die Poren 12 und die weichen Stellen 13 der jeweils anderen Lagerfläche 3 bzw. 4 eindrückt. Abgeriebenes Bimsmaterial, welches in der Figur 5 nicht dargestellt ist, drückt sich ebenso in die Poren 12 und weichen Stellen 13 der aneinandergrenzenden Lagerflächen 3 und 4 ein. Wie in der Figur 5 übertrieben stark dargestellt ist, dringen die Lagerflächen 3 und 4 ineinander.

In der Figur 4 ist ebenfalls in 5facher Vergrößerung die Oberfläche 10 einer zweiten Ausführungsform der Lagerfläche 3 dargestellt. Die Oberfläche 10 wurde dadurch erreicht, daß die Lagerfläche 3 nach abgeschlossenem Gießvorgang und Aushärten des Steines noch planbearbeitet, z. B. plangefräst wurde. Dadurch erhöht sich der Anteil der weichen Stellen 13 in der Oberfläche 10, während der Anteil des noch körnigen Bimsmaterials 11 und der Poren 12 geringer wird. Die weichen Stellen 13 entstehen dadurch, daß Bimskörner nun mit einer aufgeschnittenen Fläche in der Oberfläche 10 liegen, so daß diese Kömer zur Oberfläche 10 hin nicht mehr mit einem Bindemittelüberzug versehen sind.

In der Figur 6 ist in einem vergrößerten Ausschnitt dargestellt, wie zwei Mauersteine 2 miteinander trockenvermauert sind, wenn der untere Mauerstein 2 einer planbearbeitete Oberfläche 10 entsprechend der Figur 4 und die untere Lagerfläche 4 des oberen Mauersteines 2 eine Oberfläche 9 gemäß der ersten Ausführungsform in Figur 3 aufweist.

Auch in der Figur 6 ist übertrieben dargestellt, wie sich die beiden Lagerflächen 3 und 4 ineinanderdrücken. Es ist aber deutlich erkennbar, daß noch mehr kömiges Bimsmateria) 11 der unteren Lagerfläche 4 des oberen Mauersteines 2 in die weichen Stellen 12 der oberen Lagerfläche 3 des unteren Mauersteines 2 eingedrückt werden. Dadurch kommt ebenso wie bei der in Figur 5 gezeigten Trockenmauer eine formschlüssige Verbindung zwischen dem oberen und dem unteren Mauerstein 2 zustande. Dieser Formschluß wirkt in Oberflächenrichtung, so daß ein Verschieben der Steine gegeneinander verhindert wird. Ein Abnehmen der Steine ist gleichwohl möglich.

Die Komgröße des verwendeten Bimsmaterials 11 ist bei den dargestellten Mauersteinen kleiner als etwa 16 mm.

Wie aus der Figur 2 noch zu entnehmen ist, können sowohl in der Auflagefläche 3 als auch in der Auflagefläche 4 parallel zu den Seitenflächen 5 bzw. 6 verlaufende Schlitze 14 bzw. 15 eingearbeitet sein. Die Schlitze 14 und 15 liegen in einer zu den Seitenflächen 5 und 6 parallelen Ebene. Wenn eine Lage der Mauersteine 2 gelegt ist, kann in den Schlitz 15 der oberen Lagerfläche 3 ein sich über die gesamte Länge der Mauer erstreckender Kunststoffstreifen 16 eingelegt werden, welcher dann über die Oberfläche 9 bzw. 10 der oberen Lagerfläche 3 übersteht. Wird eine neue Lage Mauersteine aufgelegt, so greift der Kunststoffstreifen 16 in die Schlitze 14 der unteren Lagerfläche 4 des oberen Mauersteines 2 ein. Der eingelegte Kunststoffstreifen 16 trägt im wesentlichen zur Verbesserung der Dichtwirkung zwischen den beiden Lagerflächen 3 und 4 von aufeinandergelegten Mauersteinen 2 bei.

Im folgenden wird kurz die Wirkungsweise der Erfindung erläutert.

Wird eine Mauer mit Hilfe des erfindungsgemä-Ben Bausatzes zusammengestellt, so wird zunächst eine untere Schicht Mauersteine 2 angelegt. Deren obere Lagerflächen 3 werden so ausgerichtet, daß sie miteinander fluchten. Auf die erste Lage Mauersteine 2 wird dann eine zweite Lage Mauersteine 2 aufgelegt, wobei sich das kömige Bimsmaterial der unteren Lagerfläche 4 der oberen Mauersteine in die Oberfläche, je nach Ausführung 9 oder 10, eindrückt. Umgekehrt drückt sich auch das kömige Bimsmaterial der oberen Lagerfläche 3 der unteren Mauersteine in die Oberfläche 9 der unteren Lagerfläche 4 der oberen Mauersteine 2 ein. Es entsteht so eine formschlüssige Verbindung zwischen oberem und unterem Mauerstein, welche einem Verschieben in die Lagerebene entgegenwirkt. Abgeriebenes Bimsmaterial setzt sich zwischen die Poren 12 oder wird in der weichen Stellen 13 eingedrückt und unterstützt somit einerseits die Abdichtung zwischen den oberen und den unteren Mauersteinen 2 wie auch deren formschlüssige Verbindung. Durch Einsetzen eines Kunststoffstreifens 16 in die untere Lage der Mauersteine kann die Abdichtung zwischen den beiden Lagen Mauersteine zusätzlich unterstützt werden.

Die Stoßfuge kann in herkömmlicher Weise vorzugsweise mit Nut- und Federverzahnung unvermörtelt ausgebildet sein.

Es ist auch denkbar, anstatt bindemittelverbundenem Zuschlagmaterial ein Steinmaterial zu verwenden, das künstlich, z.B. durch Gasbildner, Schaum oder Ausbrennstoffe porosiert ist. In diesem Fall bildet das Steinmaterial selber ein Gerüst aus Stegen, das dem im Ausführungsbeispiel beschriebenen Bindemitteigerüst entspricht. Die senkrecht zur Lagerfläche ausgerichteten Stege können sich beim Aufeinandersetzen zweier Mauersteine in Poren und/oder waagerechten Stegen der Lagerfläche des jeweils anderen Mauersteines eindrücken und verkrallen. Bei solch künstlich porosierten Steinen können als Steinmaterial gebrannter Ton oder auch unter Autoklavbedingungen aus Kalk und Quarz erhärtete Calciumsilikathydrate in Frage kommen.

## Patentansprüche

1. Bausatz zum Herstellen einer Trockenmauer, bestehend aus mindestens zwei übereinander anzuordnenden Mauersteinen (2), wobei jeder Mauerstein mindestens eine Lagerfläche (3) aufweist, dieder Lagerfläche (4) des jeweils anderen Mauersteins zugeordnet ist, dadurch gekennzeichnet, daß die Lagerflächen (3, 4) zur Erzielung eines im wesentlichen flächigen Aufliegens eine plan ausgebildete, aber dennoch poröse und/oder teilweise weiche Oberfläche (9, 10) derart aufweisen, daß sich bei aufeinandergesetzten Mauersteinen (2) jeweils hartes Steinmaterial (11) einer Lagerfläche (3 bzw. 4) in den Poren (12) und/oder weichen Stellen (13) der jeweils anderen Lagerfläche (4 bzw. 3) formschlüssig verkrallt.

2. Bausatz nach Anspruch 1, dadurch gekennzeichnet, daß die Oberflächen (9, 10) der Lagerflächen (3, 4) teilweise weich und porös derart ausgebildet sind, daß beim Aufeinandersetzen der Mauersteine (2) abgeriebenes Steinmaterial im aufeinandergesetzten Zustand der Mauersteine (2) in die Poren (12) und/oder weichen Stellen (13) der Lagerflächen (3, 4) eingedrückt ist und die Lagerfuge dichtet

3. Bausatz nach Anspruch 1 oder 2, dadurch gekennzeichnet, daß die Mauersteine (2) aus bindemittelverbundenem, weichem, kömigem Zuschlagsmaterial bestehen, und daß das Zuschlagmaterial (11) im Vergleich zum Bindemittelgerüst deutlich weicher ist und z.B. aus Naturbims, Hüttenbims, Gasbeton-Granulat oder ähnlichen Zuschlagsstoffen besteht.

4. Bausatz nach mindestens einem der Ansprüche 1 bis 3, dadurch gekennzeichnet, daß jeweils mindestens eine Lagerfläche (3) eines Mauersteines (2) eine planbearbeitete Oberfläche (10) aufweist.

5. Bausatz nach mindestens einem der Ansprüche 1 bis 4, dadurch gekennzeichnet, daß die Korngröße des Zuschlagmaterials (11) kleiner als etwa 16 mm ist.

6. Bausatz nach Anspruch 2, dadurch gekennzeichnet, daß zur zusätzlichen Abdichtung in Längsrichtung der Mauersteine (2) in die Lagerflächen (3, 4) Schlitze (14, 15) derart eingelassen sind, daß ein als Feder ausgebildeter Streifen (16), welcher sich über die Länge mehrerer Mauersteine (2) erstreckt, in miteinander fluchtende Schlitze (14 und 15) einer oberen und einer unteren Lagerfläche (3 und 4) von Mauersteinen (2) einsetzbar ist.

7. Bausatz nach mindestens einem der Ansprüche 1 bis 6, dadurch gekennzeichnet, das Bindemittel aus Calciumsilikathydraten, z. B. Zementstein besteht.

8. Trockenmauer, bestehend aus einer Vielzahl in Lagen übereinander angeordneten und lösbar miteinander verbundenen Mauersteinen, wobei die unterste Lage lose auf einem Fundament aufgelegt und jeder Mauerstein mindestens eine Lagerfläche aufweist, die der Lagerfläche des jeweils anderen Mauersteins zugeordnet ist, dadurch gekennzeichnet, daß die Mauersteine aus bindemittelverbundenem, weichem, kömigem Zuschlagmaterial bestehen, und die Lagerflächen (3, 4) zur Erzielung eines im wesentlichen flächigen Aufliegens eine plan ausgebildete, aber dennoch poröse und/oder teilweise weiche Oberfläche (9, 10) derart aufweisen, daß sich bei aufeinandergesetzten Mauersteinen (2) jeweils das kömige Zuschlagmaterial (11) einer Lagerfläche (3 bzw. 4) in den Poren (12) und/oder weichen Stellen (13) der jeweils anderen Lagerflächen (4 bzw. 3) formschlüssig verkrallt.

## Claims

1. Building set for the production of a dry wall, consisting of at least two superposable building bricks (2) whereby each building brick has at least one bearing surface (3) which co-acts with the bearing surface of the corresponding other building brick, characterised in that the bearing surfaces (3, 4) have a plane and yet porous and/or partially soft surface (9, 10) so as to achieve a substantially flat seat in such a manner that the hard stone material (11) of one bearing surface (3 or 4 respectively) sealingly claws into the pores (12) and/or soft areas (13) of the corresponding other bearing surface (4 or 3 respectively).

2. Building set according to claim 1, characterised in that the surfaces (9, 10) of the bearing surfaces (3, 4) are partially soft and porous in construction so that stone material rubbed off whilst superposing building bricks (2) presses into the pores (12) and/or soft areas (13) of the bearing surfaces (3, 4) with the bricks (2) in superposed position, thus sealing the bed joint.

3. Building set according to claim 1 or 2, characterised in that the building bricks (2) are composed of soft, grainy aggregate joined by a bonding agent, and that the aggregate (11), by comparison with the bonding-agent frame, is clearly softer and made, for example, of natural pumice, foamed slag, aerated concrete granulate or similar aggregate material.

4. Building set according to one of the claims 1 to 3, characterised in that at least one bearing surface (3) of a building brick (2) has a faced surface (10).

5. Building set according to at least one of the claims 1 to 4, characterised in that the grain size of the aggregate (11) is smaller than approximately 16 mm.

6. Building set according to claim 2, characterised in that slots (14, 15) may be placed into the bearing surfaces (3, 4) as an additional seal in the longitudinal direction of the building bricks (2) in such a manner that a resiliently constructed strip (16) which extends over the length of several building bricks (2) can be inserted into aligned slots (14 and 15) in an upper and a lower bearing surface (3 and 4) of building bricks (2).

7. Building set according to at least one of the claims 1 to 6, characterised in that the bonding agent consists of calcium-silicate hydrates, for example hydrated concrete.

8. Dry wall, consisting of a plurality of building bricks, superposed in courses and separably connected with each other, whereby the bottom course is loosely seated on a foundation, and each building brick has at least one bearing surface which co-acts with the bearing surface of the respective other building brick, characterised in that the building bricks consist of soft, grainy aggregate joined by a bonding agent, and that, in order to achieve a substantially flat seating, the bearing surfaces (3, 4) have a faced, but porous and/or partially soft surface (9, 10) in such a manner that when the building bricks (2) are superposed, the grainy aggregate (11) of a bearing surface (3 or 4 respectively) sealingly claws into the pores (12) and/or soft areas (13) of the respective other bearing surface (4 or 3 respectively).

## Revendications

1. Jeu d'éléments pour la construction d'un mur en pierres sèches, consistant en au moins deux pierres à bâtir (2) destinées à être superposées, chaque pierre à bâtir présentant au moins une surface d'assise (3) qui est associée à la surface d'assise (4) de l'autre pierre à bâtir, caractérisé en ce que les surfaces d'assise (3, 4) présentent une surface (9, 10) plane mais cependant poreuse et/ou partiellement tendre, pour obtenir un appui sensiblement plan, de telle façon que, dans les pierres à bâtir (2) superposées, le matériau dur (11) constituant les pierres d'une surface d'assise (3 ou 4) s'accroche par assemblage de forme dans les pores (12) et/ou les endroits tendres (13) de l'autre surface d'assise (4 ou 3).

2. Jeu d'éléments selon la revendication 1, caractérisé en ce que les surfaces (9, 10) des surfaces d'assise (3, 4) sont partiellement tendres et poreuses de telle façon que le matériau constituant les pierres qui s'est détaché par frottement lors de la superposition des pierres à bâtir (2) est enfoncé à l'état superposé des pierres à bâtir (2) dans les pores (12) et/ou les endroits tendres (13) des surfaces d'assise (3, 4) et obture hermétiquement le joint d'assise.

3. Jeu d'éléments selon la revendication 1 ou 2, caractérisé en ce que les pierres à bâtir (2) consistent en un matériau sous forme de granulat tendre, grenu, lié par un liant, et en ce que le matériau sous forme de granulat (11) est nettement plus tendre que l'ossature de liant et consiste par exemple en pierre ponce naturelle, en ponce de laitier, en granulat de béton cellulaire autoçlavé ou en granulats analogues.

4. Jeu d'éléments selon au moins l'une des revendications 1 à 3, caractérisé en ce qu'à chaque fois au moins une surface d'assise (3) d'une pierre à bâtir (2) présente une surface (10) aplanie.

5. Jeu d'éléments selon au moins l'une des revendications 1 à 4, caractérisé en ce que la taille des grains du matériau sous forme de granulat (11) est inférieure à environ 16 mm.

6. Jeu d'éléments selon la revendication 2, caractérisé en ce que, en vue d'une obturation supplémentaire suivant la direction longitudinale des pierres à bâtir (2), des fentes (14, 15) sont pratiquées dans les surfaces d'assise (3, 4) de telle façon qu'une bande (16) en forme de languette, qui s'étend sur la longueur de plusieurs pierres à bâtir (2), peut être insérée dans des fentes (14 et 15) de niveau entre elles des surfaces d'assise supérieure et inférieure (3 et 4) des pierres à bâtir (2).

7. Jeu d'éléments selon au moins l'une des revendications 1 à 6, caractérisé en ce que le liant consiste en hydrates de silicate de calcium, par exemple en pâte de ciment.

8. Mur en pierres sèches, consistant en une pluralité de pierres à bâtir disposées les unes sur les autres en rangées et liées les unes aux autres de façon amovible, la rangée inférieure reposant librement sur une fondation et chaque pierre à bâtir présentant au moins une surface d'assise qui est associée à la surface d'assise d'une autre pierre à bâtir, caractérisé en ce que les pierre à bâtir consistent en un matériau sous forme de granulat grenu, tendre, lié par un liant, et en ce que les surfaces d'assise (3, 4) présentent une surface (9, 10) plane mais cependant poreuse et/ou partiellement tendre, pour obtenir un appui sensiblement plan, de telle façon que, dans les pierres à bâtir (2) superposées, le matériau grenu (11) sous forme de granulat constituant la pierre d'une surface d'assise (3 ou 4) s'accroche par assemblage de forme dans les pores (12) et/ou les endroits tendres (13) de l'autre surface d'assise (4 ou 3).
